# EUROPÄISCHE PATENTSCHRIFT

(11) **EP 1 321 547 B1**
(45) Veröffentlichungstag und Bekanntmachung des Hinweises auf die Patenterteilung: **25.10.2006**
(21) Anmeldenummer: 02025455.3
(22) Anmeldetag: 15.11.2002
(51) Int. Cl.: D01H 4/40, B65H 54/38, B65H 55/00

(54) **Zylindrische Kreuzspule und Verfahren zur Bildung des Wickelkörpers einer zylindrischen Kreuzspule**
Cross-wound bobbin of cylindrical shape, and corresponding winding method
Bobine croisée cylindrique, et méthode de bobinage correspondante

(30) Priorität: 20.12.2001 DE 10162777
(43) Veröffentlichungstag der Anmeldung: 25.06.2003
(73) Patentinhaber: Saurer GmbH & Co. KG, 41069 Mönchengladbach (DE)
(72) Erfinder: Göbbels, Heinz-Dieter, 41179 Mönchengladbach (DE); Gebald, Gregor, 41238 Mönchengladbach (DE); Söll, Friedemann, 41189 Mönchengladbach (DE)

(56) Entgegenhaltungen:
- DE-A- 3 825 413
- DE-A- 10 015 933
- US-A- 3 402 898
- US-A- 4 266 734

## Beschreibung

Die Erfindung betrifft eine zylindrische Kreuzspule und ein Verfahren zur Bildung des Wickelkörpers einer zylindrischen Kreuzspule mit einer Fadenführung gemäß dem Oberbegriff der Ansprüche 1 und 7.

Auf Rotorspinnmaschinen hergestelltes Garn unterscheidet sich gegenüber dem Ringspinngarn im Spulenaufbau- und im Ablaufverhalten. Das Rotorgarn ist weniger haarig als das Ringspinngarn und läßt sich dadurch besser abspulen (leichteres Abheben), weist jedoch eine größere Rollneigung als das Ringspinngarn auf, so daß das aufgewickelte Garn im Kantenbereich der Kreuzspule von den darüberliegenden Garnlagen nach außen weggedrückt wird. Dadurch kann sich eine über den normalen Spulenhub von beispielsweise 150 mm hinausgehende, bis auf eine Breite von 170 bis 180 mm ausgewachsene Kreuzspule bilden. In einem solchen Fall kommt ein angestrebter Spulenaufbau mit planen Stirnflächen nicht mehr zustande. Derartige Erscheinungen treten bei Garnen aus natürlichen Fasern wie Baumwolle, insbesondere bei groben Garnen, auf und sind um so ausgeprägter, je gröber das Garn ist.

Probleme an den Stirnflächen von Wickelkörpern können auch bereits in der Vorstufe der Garnherstellung bei aufgewickelten Faserlunten oder Vorgarnen auftreten. Die US 954,344 beschreibt, daß bei Lunten oder Vorgarnen, die gar nicht oder nur wenig gedreht sind, im Wickelaufbau an den Stirnflächen Ausbeulungen auftreten. Dieser nachteilige Effekt tritt hier auf, obwohl der Verlegewinkel bei im Stand der Technik üblichen mehr als 32° liegt. Begünstigt wird dies durch die weiche und lose Struktur der Faserstränge. Derartige Ausbeulungen können die Weiterverarbeitung der Wickelkörper erheblich beeinträchtigen. Nach der US 954,344 sollen die Ausbeulungen dadurch verhindert werden, daß der im übrigen gleichbleibende Verlegewinkel im Randbereich des Wickelkörpers erhöht wird.

Wird in der Kreuzspulerei mit hohen Fadengeschwindigkeiten gearbeitet, kann es bei mittleren und groben Garnen aufgrund der Massenträgheit des Fadens dazu kommen, daß sich der Faden an den Umlenkstellen der Hubbewegung über die Spulenkante hinaus bewegt und ein sogenannter Überspringerfehler entsteht. Dieser Fehler führt zu Fadenbrüchen und behindert die Weiterverarbeitung des Garns.

Die Wahrscheinlichkeit, daß derartige Fehler auftreten, wird erheblich durch den Kreuzungswinkel α beeinflußt. Beim Herstellen von Kreuzspulen kommt daher der Wahl des jeweiligen Fadenkreuzungswinkels große Bedeutung zu. Während bei der Herstellung einer Kreuzspule mit "wilder Wicklung" der Fadenkreuzungswinkel über die gesamte Spulenreise konstant bleibt, verändert sich der Fadenkreuzungswinkel bei einer Kreuzspule mit "Präzisionswicklung", indem er mit zunehmendem Kreuzspulendurchmesser abnimmt. Die Vorteile der Präzisionswicklung liegen unter anderem darin, daß eine Kreuzspule mit Präzisionswicklung mehr Lauflänge bei gleichem Spulenvolumen gegenüber einer Kreuzspule in wilder Wicklung aufweist. Der mit wachsendem Kreuzspulendurchmesser abnehmende Kreuzungswinkel begrenzt allerdings den zulässigen maximalen Durchmesser bei der Herstellung von Präzisionsspulen aus Stapelfasergarnen, da besonders bei Stapelfasergarnen zur Vermeidung der an den Kanten auftretenden Mängel nicht mit beliebig kleinen Kreuzungswinkeln gewickelt werden kann. Aus diesem Grund sollten, wie beispielsweise in der gattungsbildenden DE 100 15 933 A1 beschrieben, beim Rotorspinnen Kreuzungswinkel von weniger als 28° vermieden werden. Dadurch ist die Präzisionswicklung, insbesondere beim Wickeln von Stapelfasergarnen, nur sehr bedingt brauchbar.

Bei einer dritten Wicklungsart, der "Stufen-Präzisionswicklung", wird ein über die Spulenreise annähernd gleichbleibender Kreuzungswinkel angestrebt. Auch mit der Stufen-Präzisionswicklung werden die oben geschilderten Dichteprobleme oder Probleme mit der Stabilität der Spulenkante in der Praxis lediglich etwas vermindert, aber nicht behoben.

Bei konischen Kreuzspulen, die durch Umfangsreibung von einer Walze angetrieben werden, ist es erforderlich, den Antrieb nur innerhalb des vorbestimmten Bereich einer schmalen Reibzone beziehungsweise der Friktionszone der Kreuzspule erfolgen zu lassen. Da bei konischen Spulen die Spulenumfangslänge über die Spulenachse gesehen unterschiedlich ist, wird die Drehzahl der Kreuzspule schwankend und unkontrollierbar, wenn die zu wickelnde konische Kreuzspule mit wachsendem Spulendurchmesser Kontakt mit den links und rechts neben der vorbestimmten Friktionszone liegenden Teilen der walzenförmigen Antriebseinrichtung aufnimmt. Um dies zu vermeiden, wird in einem auf die Friktionszone beschränkten Bereich der Fadenkreuzungswinkel einer in der DE-AS 26 32 014 beziehungsweise im parallelen US-Patent Nr. 4,266,734 gezeigten konischen Kreuzspule gegenüber dem Fadenkreuzungswinkel außerhalb der Friktionszone verkleinert. Dadurch ist die Druckfestigkeit des Wickelkörpers in der vorbestimmten Friktionszone leicht erhöht. Der Anlaß zur Bildung einer Antriebszone mit höherer spezifischer Pressung der auf der Antriebswalze aufliegenden Spule durch Veränderung des Fadenkreuzungswinkels ist jedoch nur durch die unterschiedlichen Spulenumfangslängen bei konischen Kreuzspulen gegeben.

Neue Maschinentechniken, vor allem in der Weberei, wie zum Beispiel Luftdüsenwebmaschinen, stellen erhöhte Anforderungen im Hinblick auf die Ablaufeigenschaften des Garns. Die Anforderungen lassen sich mit den bekannten Spulenausbildungen nicht oder nur unzureichend erfüllen.

Der Erfindung liegt die Aufgabe zugrunde, eine gegenüber bekannten zylindrischen Kreuzspulen verbesserte zylindrische Kreuzspule und ein Verfahren zu ihrer Herstellung auf Rotorspinnmaschinen, insbesondere beim Erzeugen von groben Garnen, zu schaffen.

Die Aufgabe wird durch ein Verfahren nach Anspruch 1 und eine zylindrische Kreuzspule nach Anspruch 7 erfüllt.

Die Unteransprüche sind auf vorteilhafte Ausführungen der Erfindung gerichtet.

Die Erfindung geht von der Erkenntnis aus, daß bei gegenüber dem Kreuzungswinkel im Mittelteil größeren Kreuzungswinkeln im Randbereich der Kreuzspule der Kreuzungswinkel im verbleibenden breiteren Mittelteil deutlich gegenüber üblichen Kreuzungswinkeln herabgesetzt werden kann, ohne die bei einer Herabsetzung des Kreuzungswinkels über die gesamte Wickelbreite bekanntlich auftretenden Nachteile in Kauf zu nehmen zu müssen. Die Herabsetzung des Kreuzungswinkels kann dabei beträchtlich weit getrieben werden, ohne zu einer unzulässigen Verhärtung der Kreuzspule zu führen.

Die Erfindung führt zu einem verbesserten Ablauf des Fadens von der zylindrischen Kreuzspule. Der Fadenablauf ist ruhiger, wirkt Schlingenbildung sowie Garnverhakungen entgegen und erlaubt somit höhere Fadenabzugsgeschwindigkeiten. Der Spulenaufbau, insbesondere an den Stirnflächen der zylindrischen Kreuzspule, ist verbessert. Die Lauflänge des Garns bei gleichem Spulendurchmesser zeigt sich gegenüber einer üblichen zylindrischen Kreuzspule gleichen Wicklungstyps deutlich erhöht.

Die Ausbildung des Kreuzungswinkels α nach einem der Ansprüche 2, 3 und 4 sowie 8, 9 und 10 führt zu einer Vergrößerung der aufgewickelten Fadenlänge, wobei eine ausgezeichnete Stabilität des zylindrischen Wickelkörpers bei hoher Dichte eingehalten werden kann. Der Kreuzungswinkel α nimmt vorteilhaft vom Kreuzungswinkel α_{M} der mittleren Zone zum Kreuzungswinkel α_{R} der Randzone hin stetig zu. Die Randzonen können so bemessen sein, daß sie nicht mehr als jeweils 15% der gesamten Wickelbreite B_{WG} einnehmen.

Eine jeweils mit zunehmendem Spulendurchmesser vorgenommene Reduzierung des Spulenauflagedruckes nach Anspruch 5 sowie eine Reduzierung der Fadenspannung nach Anspruch 6 sichert das Unterdrücken einer unerwünscht hohen Garnpressung bei erfindungsgemäßen Kreuzungswinkeln α, die kleiner als 28° sind. Der Spulenauflagedruck setzt sich bekanntlich aus dem Gewicht der Spule und dem Gewicht des Spulenrahmens zusammen sowie aus der Kraft, die aus dem von beispielsweise einem Drehmomentengeber aufgebrachten Drehmoment resultiert. Der Spulenauflagedruck kann dabei so reduziert werden, daß nicht nur das Spulengewicht kompensiert wird, sondern eine darüber hinausgehende Entlastung eintritt.

Ist an einer Spulstelle bereits ein hin- und herbewegter Fadenführer, zum Beispiel ein Riemenfadenführer, zur Erzeugung der Changierbewegung vorhanden, dessen Geschwindigkeit separat von der Spulendrehzahl steuerbar ist, läßt sich das erfindungsgemäße Verfahren zur Herstellung einer erfindungsgemäßen zylindrischen Kreuzspule ohne zusätzlichen baulichen Aufwand und ohne Auswechseln von Fadenführungselementen durch die entsprechende Einrichtung beziehungsweise Programmierung der Steuerung auf einfache Weise ausführen.

Die Erfindung erlaubt es, auch grobe Garne mit relativ geringen Kreuzungswinkeln aufzuwickeln. Zum Beispiel ist die Verarbeitung von Baumwollgarn mit Nm 20 bei einem Kreuzungswinkel α von 25° mit den damit verbundenen guten Ablaufeigenschaften und großen Lauflängen noch möglich. Verbesserte Ablaufeigenschaften führen zur Verringerung von Stillstandszeiten durch Senkung der Anzahl der Fadenbrüche bei der Weiterverarbeitung der Garnspulen. Mit der durch die Verkleinerung des Kreuzungswinkels größer werdenden Lauflänge kann erreicht werden, daß auf einer erfindungsgemäßen zylindrischen Kreuzspule eine um ca. 15% bis 25% erhöhte Garnmenge gegenüber einer üblichen zylindrischen Kreuzspule mit gleichem Spulendurchmesser aufgewickelt ist. Dies führt zu einer deutlichen Verminderung der Anzahl von Kreuzspulen einer Partie. Dadurch vermindern sich nicht nur Stillstandszeiten für die Spulenwechsel an den Spinnstellen, sondern auch der Transportaufwand und das Transportvolumen beim Spulentransport werden reduziert. Der Aufwand für die Handhabung der Kreuzspulen bei nachfolgenden Garnverarbeitungsprozessen kann gesenkt werden.

Die Erfindung verbessert die Produktivität und ermöglicht es, Kosten zu senken und so insgesamt die Wirtschaftlichkeit bei der Garnherstellung und -verarbeitung zu erhöhen.

Weitere Einzelheiten der Erfindung werden anhand der Figuren erläutert.

### Es zeigt:

- Fig. 1: eine Seitenansicht einer Spinnstelle zur Durchführung des erfindungsgemäßen Verfahrens in vereinfachter schematischer Darstellung,
- Fig. 2: die Prinzipdarstellung einer erfindungsgemäßen zylindrischen Kreuzspule,
- Fig. 3: den Verlauf des Kreuzungswinkels α über einen Hub vereinfacht als Kurve dargestellt.

Figur 1 zeigt eine Wickeleinrichtung 1 an einer zylindrische Kreuzspulen herstellenden Spinnstelle einer Rotorspinnmaschine. Die Wickeleinrichtung 1 weist eine Walze 2 auf, die mittels Friktion die zylindrische Kreuzspule 3 antreibt. Die Walze 2 rotiert in Richtung des Pfeils 4. Die Kreuzspule 3 wird durch einen schwenkbaren Spulenrahmen 5 gehaltert und liegt auf der Walze 2 auf. Die Walze 2 wird dabei mit einem Anpreßdruck beaufschlagt. Der Faden 6 wird in Richtung des Pfeils 7 mittels der als Walzenpaar zusammenwirkenden Abzugswalzen 8, 9 von der Spinnbox 10 der Spinnstelle mit konstanter Fadengeschwindigkeit abgezogen und über einen hin- und herbewegten Fadenführer 11 als zylindrischer Wickelkörper 12 der Kreuzspule 3 aufgewickelt. Der Fadenführer 11 ist Teil einer Changiereinrichtung 13, die über eine Wirkverbindung 14 mit dem Motor 15 verbunden und von diesem angetrieben ist. Die Walze 2 wird über die Welle 16 von einem Motor 17 angetrieben. Sowohl der Motor 15 als auch der Motor 17 werden von einem Mikroprozessor 18 gesteuert, wobei der Kreuzungswinkel α der zylindrischen Kreuzspule 3, abhängig von der Position des Fadenführers 11, während des jeweiligen Spulenhubes steuerbar ist.

Die in Figur 2 dargestellte zylindrische Kreuzspule 3 zeigt einen auf die Spulenhülse 19 erfindungsgemäß aufgewundenen Wickelkörper 12. Der Wickelkörper 12 weist jeweils in den Randzonen 20, 21 eine Kreuzwicklung mit dem Kreuzungswinkel α_{R} und in der mittleren Zone 22 eine Kreuzwicklung mit dem Kreuzungswinkel α_{M} auf. Dabei beträgt α_{R} im Ausführungsbeispiel der Figur 2 35° und α_{M} beträgt 25°. Die Breite der Zone 22 sowie der Randzonen 20, 21 ist jeweils durch eine gestrichelte Linie markiert. Der zylindrische Wickelkörper 12 wird in vereinfachter Prinzipdarstellung gezeigt, wobei der jeweilige Verlauf des verlegten Fadens 6 nur teilweise angedeutet ist, aber unterschiedlich große Kreuzungswinkel α erkennen läßt. Die Breite B_{WG} der Kreuzspule 3 von der linken Spulenkante 23 bis zur rechten Spulenkante 24 beträgt im Ausführungsbeispiel 150 mm. Die Breite B_{WG} entspricht einem Hub des Fadenführers 11.

Durch Trägheitskräfte, die bei den hohen Geschwindigkeiten der Changierbewegung auch bei der relativ geringen Masse des Fadens 6, insbesondere bei groben Fäden, wirksam werden können und die durch Bewegungsumkehr beim hin- und herbewegten Fadenführer 11 auftreten, erfolgt der Übergang von einem Wert des Kreuzungswinkels α zu einem anderen Wert nicht abrupt, so wie in der Prinzipdarstellung der Figur 2 abgebildet, sondern fließend.

Insoweit kommt die Darstellung der Figur 3 der tatsächlichen
Ausbildung der Kreuzungswinkel α der Kreuzspule 3 beziehungsweise dem Fadenverlauf auf den Mantelflächen näher als die Darstellung der Figur 2. Figur 3 zeigt den als
Kurve 31 über die Wickelbreite B_{WG} der Kreuzspule 3 dargestellten Verlauf der Größe des Kreuzungswinkels α, wobei die Werte den Hub des Fadenführers 11 in der Darstellung der zylindrischen Kreuzspule 3 der Figur 2 von links nach rechts
(Hub des Fadenführers 11 während der Hinbewegung) repräsentieren. Am linken Umkehrpunkt des Fadenführers 11 beziehungsweise der linken Spulenkante 23 durchläuft der Kreuzungswinkel α den Nullpunkt und erreicht in der linken Randzone 20 den Wert von α_{R} = 35°. Von α_{R} = 35° sinkt der Wert nach einem Übergangsbereich bis auf α_{M} = 25° ab. Der Wert von α_{M} = 25° wird in der mittleren Zone 22 konstant gehalten. An der rechten Seite der Kreuzspule 3 steigt der Wert von α_{M} = 25° wieder auf α_{R} = 35° in der rechten Randzone 21 an und durchläuft anschließend am rechten Umkehrpunkt des Fadenführers 11 beziehungsweise der rechten Spulenkante 24 erneut den Nullpunkt. Die Breite der mittleren Zone 22, in der der Kreuzungswinkel α beim Wert von α_{M} = 25° liegt, nimmt den überwiegenden Teil der Wickelbreite B_{WG} ein. Der Verlauf der Größe des Kreuzungswinkels α während des Hubes des Fadenführers 11 in der Rückbewegung nach links ist in Figur 3 gestrichelt angedeutet.

Das Einstellen des Kreuzungswinkels α wird auf an sich bekannte und daher hier nicht näher erläuterte Weise durch Steuerung der Rotationsgeschwindigkeit der Kreuzspule 3 und der Geschwindigkeit der Changierbewegung des Fadenführers 11 während des Hubes vorgenommen. Die mit einem Kreuzungswinkel α von α_{R} = 35° in den Randzonen 20, 21 ausgeführte zylindrische Kreuzspule 3 hat stabile Spulenkanten 23, 24, ohne daß unzulässig hoher Preßdruck ausgeübt wird. Dadurch werden Ausbeulungen an den Stirnflächen der Kreuzspule 3 vermieden. Der vorteilhaft niedrige Kreuzungswinkel α von α_{M} = 25° in der zwischen den Randzonen 20, 21 liegenden Zone 22 ermöglicht eine höhere Lauflänge mit stabilem Wickelkörper bei gleichem Fertigdurchmesser von zum Beispiel 300 mm der Kreuzspule 3, die dadurch 15% bis 25% mehr Garn enthält als übliche Spulen gleichen Durchmessers.

Das Ablaufverhalten der zylindrischen Kreuzspule 3 ist verbessert durch ruhigeren Fadenlauf und das Unterdrücken von Schlingenbildung und Garnverhakungen.

Die Erfindung ist nicht auf die dargestellten Ausführungsbeispiele beschränkt. Der Fadenführer kann alternativ beispielsweise als Riemenfadenführer oder als Nutenwalze ausgebildet sein. Der Kreuzungswinkel α der erfindungsgemäßen zylindrischen Kreuzspule kann vorteilhaft in einem Bereich von 30° bis 40° in den Randzonen 20, 21 und in der mittleren Zone 22 in einem Bereich von 15° bis 28° alternative Werte annehmen.

## Patentansprüche

1. Verfahren zur dung des Wickelkörpers (12) einer zylindrischen Kreuzspule (3) aus Rotorgann, bei dem der Kreuzungswinkel α während der Spulenreise verändert wird,
**dadurch gekennzeichnet,**
**daß** die Fadenführung derart erfolgt, daß in einer mittleren Zone (22) des Spulenhubes ein Kreuzungswinkel α_{M} kleiner als 28° sowie größer als 15° ausgeführt wird und daß in den zu den Enden des Wickelkörpers hin gelegenen Randzonen (20, 21) ein gegenüber der mittleren Zone (22) vergrößerter Kreuzungswinkel α_{R} erzeugt wird.

2. Verfahren nach Anspruch 1, **dadurch gekennzeichnet, daß** der Kreuzungswinkel α_{M} in der mittleren Zone (22) mit einem Wert zwischen 20° und 26° gebildet wird.

3. Verfahren nach Anspruch 1 oder 2, **dadurch gekennzeichnet, daß** in der mittleren Zone (22) der Kreuzungswinkel α_{M} mindestens 8° kleiner gebildet wird als der maximale Kreuzungswinkel α_{R} in den Randzonen (20, 21).

4. Verfahren nach einem der vorhergehenden Ansprüche, **dadurch gekennzeichnet, daß** die mittlere Zone (22) mehr als 50% der gesamten Wickelbreite B_{WG} einnimmt.

5. Verfahren nach einem der vorhergehenden Ansprüche, **dadurch gekennzeichnet, daß** mit zunehmendem Spulendurchmesser der Spulenauflagedruck reduziert wird.

6. Verfahren nach einem der vorhergehenden Ansprüche, **dadurch gekennzeichnet, daß** mit zunehmendem Spulendurchmesser die Fadenspannung reduziert wird.

7. Kreuzspule mit zylindrischem Wickelkörper aus Rotorgarn, **dadurch gekennzeichnet, daß** jeweils innerhalb einer Garnlage der Kreuzungswinkel α in einer mittleren Zone (22) des Spulenhubes kleiner als 28° sowie größer als 15° ausgebildet ist und lediglich in den zu den Enden des Wickelkörpers hin gelegenen Randzonen ein gegenüber der mittleren Zone (22) vergrößerter Kreuzungswinkel α_{R} vorliegt.

8. Kreuzspule nach Anspruch 7, **dadurch gekennzeichnet, daß** der Kreuzungswinkel α_{M} in der mittleren Zone (22) zwischen 20° und 26° groß ist.

9. Kreuzspule nach einem der Ansprüche 7 oder 8, **dadurch gekennzeichnet, daß** der Kreuzungswinkel α_{M} in der mittleren Zone (22) mindestens 8° kleiner ist als der maximale Kreuzungswinkel α_{R} in den Randzonen (20, 21).

10. Kreuzspule nach einem der Ansprüche 7 bis 9, **dadurch gekennzeichnet, daß** die mindestens eine Zone (22) mit kleinerem Kreuzungswinkel α_{M} mehr als 50% der gesamten Wickelbreite B_{WG} bildet.

## Claims

1. Method for forming the winding body (12) of a cylindrical cross-wound bobbin (3) of rotor yarn, in which the crossing angle α is varied during the movement of the bobbin, **characterised in that** the yarn guiding is performed such that in a middle zone (22) of the bobbin core a crossing angle α_{M} is made to be less than 28° and greater than 15°, and **in that** in the edge zones (20, 21), positioned towards the ends of the winding body, a greater crossing angle α_{R} is formed than in the middle zone (22).

2. Method according to claim 1, **characterised in that** the crossing angle α_{M} in the middle zone (22) is between 20° and 26°.

3. Method according to claim 1 or 2, **characterised in that** in the middle zone (22) the crossing angle α_{M} is at least 8° smaller than the maximum crossing angle α_{R} in the edge zones (20, 21).

4. Method according to one of the preceding claims, **characterised in that** the middle zone (22) takes up more than 50% of the overall winding width B_{WG}.

5. Method according to one of the preceding claims, **characterised in that** as the bobbin diameter increases the bobbin contact pressure is reduced.

6. Method according to one of the preceding claims, **characterised in that** as the bobbin diameter increases the yarn tension is reduced.

7. Cross wound bobbin with a cylindrical winding body made of rotor yarn, **characterised in that** respectively within a yarn layer the crossing angle α in a middle zone (22) of the bobbin core is less than 28° and greater than 15° and there is only a greater crossing angle α_{R} than the middle zone (22) in the edge zones positioned towards the ends of the winding body.

8. Cross wound bobbin according to claim 7, **characterised in that** the crossing angle α_{M} in the middle zone (22) is between 20° and 26°.

9. Cross wound bobbin according to one of claims 7 or 8, **characterised in that** the crossing angle α_{M} in the middle zone (22) is at least 8° smaller than the maximum crossing angle α_{R} in the edge zones (20, 21).

10. Cross wound bobbin according to one of claims 7 to 9, **characterised in that** the at least one zone (22) with a smaller crossing angle α_{M} forms more than 50% of the overall winding width B_{WG}.

## Revendications

1. Procédé pour former le corps bobiné (12) d'une bobine croisée cylindrique (3) constituée d'un filé rotorique, dans lequel l'angle de croisée α est modifié au cours du cheminement de ladite bobine,
**caractérisé par le fait**
**que** le guidage du fil s'opère de façon telle qu'un angle de croisée α_{M} inférieur à 28° et supérieur à 15° soit décrit dans une zone centrale (22) de la course de la bobine ; et par le fait qu'un angle de croisée α_{R}, augmenté par rapport à ladite zone centrale (22), est formé dans les zones marginales (20, 21) orientées vers les extrémités dudit corps bobiné.

2. Procédé selon la revendication 1, **caractérisé par le fait que** l'angle de croisée α_{M} est formé, dans la zone centrale (22), avec une valeur comprise entre 20° et 26°.

3. Procédé selon la revendication 1 ou 2, **caractérisé par le fait que**, dans la zone centrale (22), l'angle de croisée α_{M} est formé avec une valeur inférieure d'au moins 8° par rapport à celle de l'angle maximal de croisée α_{R} dans les zones marginales (20,21).

4. Procédé selon l'une des revendications précédentes, **caractérisé par le fait que** la zone centrale (22) occupe plus de 50 % de la largeur totale d'enroulement B_{WG}.

5. Procédé selon l'une des revendications précédentes, **caractérisé par le fait que** la pression de contact de la bobine est réduite au fur et à mesure de l'accroissement du diamètre de ladite bobine.

6. Procédé selon l'une des revendications précédentes, **caractérisé par le fait que** la tension du fil est réduite au fur et à mesure de l'accroissement du diamètre de la bobine.

7. Bobine croisée munie d'un corps bobiné cylindrique constitué d'un filé rotorique, **caractérisée par le fait que**, dans les limites considérées d'une couche de filé, l'angle de croisée α est conçu inférieur à 28° et supérieur à 15° dans une zone centrale (22) de la course de la bobine ; et un angle de croisée α_{R}, augmenté par rapport à ladite zone centrale (22), est présent uniquement dans les zones marginales orientées vers les extrémités dudit corps bobiné.

8. Bobine croisée selon la revendication 7, **caractérisée par le fait que** l'angle de croisée α_{M} offre une valeur comprise entre 20° et 26° dans la zone centrale (22).

9. Bobine croisée selon l'une des revendications 7 ou 8, **caractérisée par le fait que** l'angle de croisée α_{M} présente, dans la zone centrale (22), une valeur inférieure d'au moins 8° à celle de l'angle maximal de croisée α_{R} dans les zones marginales (20, 21).

10. Bobine croisée selon l'une des revendications 7 à 9, **caractérisée par le fait que** la zone (22) prévue au minimum, offrant un angle de croisée α_{M} inférieur, représente plus de 50 % de la largeur totale d'enroulement B_{WG}.
